# EUROPÄISCHE PATENTSCHRIFT

(11) **EP 0 218 001 B1**
(45) Veröffentlichungstag und Bekanntmachung des Hinweises auf die Patenterteilung: **16.08.1990**
(21) Anmeldenummer: 86103556.6
(22) Anmeldetag: 17.03.1986
(51) Int. Cl.: B27F 1/12

(54) **Maschine zum Bearbeiten von Werkstücken aus Holz, Kunststoff und dergleichen, insbesondere von Fensterhölzern und ähnlichen Werkstücken**
Machine for machining work pieces consisting of wood, synthetic material or the like, especially window frames or similar work pieces
Machine à travailler des pièces à usiner en bois, plastique ou similaires, en particulier de boiseries pour fenêtres ou pièces à usiner similaires

(30) Priorität: 10.10.1985 DE 3536221
(43) Veröffentlichungstag der Anmeldung: 15.04.1987
(73) Patentinhaber: Michael Weinig Aktiengesellschaft, D-97941 Tauberbischofsheim (DE)
(72) Erfinder: Schmitt, Gerhard, D-6971 Grossrinderfeld (DE)
(74) Vertreter: Jackisch-Kohl, Anna-Katharina

(56) Entgegenhaltungen:
- DE-A- 2 808 276

## Beschreibung

Die Erfindung betrifft eine Maschine zum Bearbeiten von Werkstücken aus Holz, Kunststoff und dgl., insbesondere von Fensterhölzern und ähnlichen Werkstücken, nach dem Oberbegriff des Anspruches 1.

Bei einer solchen bekannten Maschine (DE-A 2 808 276) wird das zu bearbeitende Werkstück zunächst auf der einen Transportbahn am Querprofilierwerkzeug vorbeigeführt und hierbei bearbeitet. Werden als Werkstücke Fensterhölzer verwendet, dann werden bei diesem ersten Arbeitsgang die Stirnseiten der Fensterhölzer bearbeitet, insbesondere Zapfen geschlagen. Anschließend wird das Werkstück auf der anderen, winklig dazu liegenden Transportbahn weitertransportiert und hierbei am Längsprofilierwerkzeug vorbeigeführt. Die Längsseite des Werkstückes wird dabei profiliert. An der Längsseite dieser Maschine sind für die Längsprofilierung entsprechende Profilierspindeln vorgesehen. Für die verschiedenen Spindeln ist jeweils ein Antrieb notwendig, wodurch die Maschine nicht nur in der Anschaffung kostspielig, sondern auch in der Ausbildung konstruktiv aufwendig ist.

Der Erfindung liegt die Aufgabe zugrunde, die gattungsgemäße Maschine so auszubilden, daß sie bei konstruktiv einfacher Ausbildung mit einer minimalen Zahl von Spindeln eine Bearbeitung der Werkstücke an der Stirn- und an der Längsseite ermöglicht.

Diese Aufgabe wird bei der gattungsgemäßen Maschine erfindungsgemäß mit den kennzeichnenden Merkmalen des Anspruches 1 gelöst.

Bei der erfindungsgemäßen Maschine kann die verstellbare Spindel zum Querprofilieren und zum Längsprofilieren des Werkstückes verwendet werden. Dadurch kann eine Spindel und der zugehörige Antrieb eingespart werden, so daß die Maschine einen einfachen Aufbau hat und auch kostengünstig in der Anschaffung ist. Befindet sich die Spindel in der zur Querprofilierung erforderlichen Lage, in der das auf der Spindel sitzende Querprofilierwerkzeug in Eingriff mit dem Werkstück kommt, dann wird das zu bearbeitende Werkstück zunächst an der Spindel zur Querprofilierung vorbeigeführt. Anschließend wird das Werkstück in seiner Längsrichtung am Längsprofilierwerkzeug vorbeigeführt und hierbei entsprechend bearbeitet. Die erfindungsgemäße Maschine ist vorzugsweise zum Zapfenschlagen und Längsprofilieren, insbesondere von Fensterhölzern und ähnlichen Werkstücken geeignet. Speziell bei Fensterhölzern kommt es vor, daß sie mit einer weiteren Längsprofilierung versehen werden müssen. Hierzu wird nun die Spindel mit der Verstelleinrichtung quer zur Vorschubrichtung der Werkzeuge beim Längsprofilieren in die zum Längsprofilieren vorgesehene Lage verstellt. Die Fensterhölzer werden dann in ihrer Längsrichtung an der Spindel vorbeigeführt und entsprechend bearbeitet.

Weitere Merkmale der Erfindung ergeben sich aus den weiteren Ansprüchen, der Beschreibung und den Zeichnungen.

Die Erfindung wird anhand eines in den Zeichnungen dargestellen Ausführungsbeispieles näher erläutert. Es zeigen
Fig. 1 eine Draufsicht auf eine erfindungsgemäße Maschine,
Fig. 2 in Draufsicht und in vergrößerter Darstellung eine Zapfenschneidspindel der Maschine gemäß Fig. 1 in einer ersten, zum Zapfenschlagen dienenden Stellung,
Fig. 3 die Zapfenschneidspindel in einer zweiten, zum Längsprofilieren eines Werkstückes dienenden Stellung.

Die Maschine dient zum Bearbeiten von Werkstücken aus Holz, Kunststoff und dergleichen. Die in den Zeichnungen dargestellte Maschine wird zur Bearbeitung von Fensterhölzern und ähnlichen Werkstücken herangezogen und hat wenigstens eine Ständereinheit 1, auf der an einer Längsseite mindestens eine Profilierspindeleinheit 2 angeordnet ist. Sie hat eine aufrecht stehende (nicht dargestellte) Spindel, die ein mit strichpunktierten Linien angedeutetes Profilierwerkzeug 3 trägt. Das zu bearbeitende Werkstück 4 wird mit seiner Längsseite an dem Profilwerkzeug 3 mittels einer durch Rollen 6 gebildeten Transporteinrichtung 7 vorbeigeführt und hierbei längsprofiliert.

Die Ständereinheit 1 trägt außerdem an der der Profilierspindeleinheit 2 gegenüberliegenden Längsseite nahe der Schmalseite eine mit einem Motor 8 drehbar angetriebene Kreissäge 9, die unter einer Abdeckhaube 10 angeordnet ist. Im Bereich der Schmalseite 11 der Ständereinheit 1 befindet sich außerdem mindestens eine Zapfenschneidspindeleinheit 12 mit einem um eine vertikale Achse drehbaren Zapfenschneidwerkzeug 13.

Längs der Schmalseite 11 der Ständereinheit 1 befindet sich eine weitere Transportbahn 14 für einen vorzugsweise als Rolltisch ausgebildeten Arbeitstisch 5. Er ist mit mindestens einer (nicht dargestellten) Spanneinrichtung versehen, um das auf dem Rolltisch aufliegende Werkstück 4 festspannen zu können.

In Fig. 1 ist der Rolltisch 5 in seiner Ausgangslage dargestellt, in der das Werkstück 4, das im Ausführungsbeispiel ein Fensterholz ist, noch vor der Kreissäge 10 am Beginn der Transportbahn 14 liegt. Von dieser Ausgangsstellung aus wird der Rolltisch 5 mit dem aufgespannten Werkstück 4 in Transportrichtung 15 an der Kreissäge 10 und am Zapfenschneidwerkzeug 13 vorbeigeführt. Hierbei wird das Werkstück 4 von der Kreissäge 10 exakt auf Länge geschnitten und beim weiteren Vorschub mit dem Werkzeug 13 an seiner Stirnseite bearbeitet. Der Rolltisch 5 gelangt schließlich auf der Transportbahn 14 in die mit gestrichelten Linien angedeutete Endlage 16. Die im Einlaufbereich des Rolltisches 5 befindlichen letzten beiden Antriebsrollen 6a, 6b sind beim Einlaufen des Rolltisches 5 angehoben, so daß das auf ihm festgespannte Werkstück 4 unter die Antriebsrolle gelangen kann. Anschließend wird in der Endlage 16 die Einspannung des Werkstückes 4 auf dem Rolltisch 5 gelöst und durch einen Antrieb 17 das Werkstück in Vorschubrichtung 36 transportiert. Hierzu werden die beiden Antriebsrollen 6a, 6b abgesenkt, bis sie auf dem Werkstück 4 zur Auflage kommen. Es wird dann von den Antriebsrollen 6, 6a, 6b an der Profilierspindeleinheit 2 vorbeigeführt und hierbei an seiner Längsseite bearbeitet. Der Rolltisch 5 fährt in der Zwischenzeit aus der Endlage 16 in die mit ausgezogenen Linien dargestellte Ausgangslage zurück, so daß in der Zwischenzeit ein weiteres Werkstück 4 auf dem Rolltisch eingespannt werden kann.

Die aufrecht stehende Spindel 18 der Zapfenschneidspindeleinheit 12 kann in Tansportrichtung 15 um den Weg 19 so weit verschoben werden, daß ein auf der Spindel 18 sitzendes Werkzeug zur Längsprofilierung des Werkstückes 4 herangezogen werden kann.

In der Darstellung gemäß Fig. 2 befindet sich die Zapfenschneidspindeleinheit 12 in einer Lage, in der sie die Stirnseite des Werkstückes 4 beim Vorbeitransport bearbeitet. Die Einheit 12 hat eine Späneabsaughaube 20 für das Zapfenschneidwerkzeug 13. Es hat einen verhältnismäßig großen Durchmesser, der in der Größenordnung zwischen etwa 280 und 450 mm liegen kann. Die vertikal stehende Spindel 18 ist über einen Riemen- oder Kettentrieb 21 mit einer parallel zu ihr verlaufenden Antriebswelle 22 verbunden. Die Spindel 18 und die Antriebswelle 22 sind an einem Oberschlitten 23 eines Kreuzschlittens 24 drehbar gelagert. Der Oberschlitten 23 hat für die Spindel 18 und die Antriebswelle 22 jeweils einen auskragenden Träger 25 und 26. Der Unterschlitten 27 des Kreuzschlittens 24 ist mittels einer Schwalbenschwanzführung 28 in Vertikalrichtung parallel zur Spindel 18 und zur Antriebswelle 22 längs eines Ständers 29 verstellbar. In ihm ist ein Stellteil 30 untergebracht, mit dem der Unterschlitten 27 und damit auch der Oberschlitten 23 in Höhenrichtung verfahren werden kann. Der Stellteil 30 kann eine Gewindespindel oder ein Hubzylinder sein. Es ist dadurch möglich, das Zapfenschneidwerkzeug 13 auf die zum Bearbeiten des Werkstückes 4 erforderliche Höhenlage exakt einzustellen. In der in Fig. 2 dargestellten Lage kann das Werkzeug 13 mit der für den entsprechenden Werkzeugdurchmesser zulässigen maximalen Drehzahl angetrieben werden.

Um den Oberschlitten 23 gegen Verschieben zu sichern, wird er durch einen Querverstellteil 31 in seiner jeweiligen Lage gehalten. Dieser Stellteil 31 kann eine Gewindespindel oder ein Hubzylinder sein. Um die genaue Lage der Spindel 18 einzustellen, kann für die in Fig. 2 dargestellte Lage ein (nicht dargestellter) Festanschlag vorgesehen sein, an dem der Oberschlitten 23 zur Anlage gebracht wird.

Sollen die Werkstücke 4 mit einer weiteren Längsprofilierung versehen werden, dann wird die Spindel 18 horizontal in Pfeilrichtung 32A in die in Fig. 3 dargestellte Lage verschoben. Hierzu wird mittels des Stellteiles 31 der Oberschlitten 23 des Kreuzschlittens 24 so weit verfahren, bis er an einem Anschlag 32 zur Anlage kommt. Er ist horizontal verstellbar, so daß unterschiedliche Lagen des Oberschlittens 23 und damit der Spindel 18 eingestellt werden können. Vorzugsweise wird der Anschlag 32 durch einen Anschlagbolzen gebildet, der unterschiedlich weit eingeschraubt werden kann. Vor der Horizontalverstellung des Oberschlittens 23 ist selbstverständlich der Antrieb der Spindel 18 abgeschaltet. Damit die Spindel 18 weit genug horizontal verschoben werden kann, ist im benachbarten Rand der Ständereinheit 1 eine Ausnehmung 33 vorgesehen, die im Ausführungsbeispiel etwa halbkreisförmig ausgebildet ist.

Vor der Horizontalverstellung werden die Späneabsaughaube 20 und das Werkzeug 13 abgenommen und ein im Durchmesser kleineres Werkzeug 34 (Fig. 3) zum Längsprofilieren des Werkstückes 5 und eine entsprechend kleinere Späneabsaughaube 35 montiert. Mit dem Stellteil 31 läßt sich der Oberschlitten 23 einfach und genau verstellen. In der verstellten Lage kann die Spindel 18 zum Längsprofilieren und Umfälzen des Werkstückes 4 herangezogen werden. Damit ein ausrißfreies Umfälzen sichergestellt ist, kann die Spindel 18 so angetrieben werden, daß die Drehrichtung des Werkzeuges 34 gleich gerichtet ist wie der Transportrichtung 36 des Werkstückes 4 beim Längsprofilieren. Im Ausführungsbeispiel wird das Werkstück 4 in Fig. 3 von rechts nach links transportiert, wobei das Werkzeug 34 im Uhrzeigersinn rotiert. Durch diesen Gleichlauf von Werkstück 4 und Werkzeug 34 wird beim Umfälzen ein Ausriß am Ende des Werkstückes sicher vermieden.

Wie die Späneabsaughaube 10 für das im Durchmesser größere Werkzeug 13 weist auch die kleinere Späneabsaughaube 35 für das im Durchmesser kleinere Werkzeug 34 einen Kontakt auf, durch den erreicht wird, daß beim Aufsetzen der Späneabsaughaube die Spindel 18 mit dem Werkzeug 34 nur mit der zugelassenen Höchstdrehzahl angetrieben werden kann. Dieser Kontakt kann bei beiden Späneabsaughauben 10, 35 durch einen Nocken gebildet sein, der beim Aufsetzen mit einem entsprechenden Gegenkontakt zusammenwirkt, so daß selbsttätig die jeweils zulässige Drehzahl für das Werkzeug zwangsläufig eingestellt wird.

Die an den Stirnseiten von der Kreissäge 9 und vom Werkzeug 13 bearbeiteten Werkstücke 4 werden in ihrer Längsrichtung mittels der Antriebsrollen 6, 6a, 6b am Werkzeug 34 und gegebenenfalls am Werkzeug 3 vorbeigeführt, wobei es an seiner entsprechenden Längsseite profiliert wird. Die Spindel 18 mit dem Werkzeug 34 kann so gesteuert werden, daß das Werkzeug 34 über die gesamte Länge des Werkstückes 4 in Eingriff mit ihm ist. Die Steuerung kann aber auch so gewählt werden,daß das Werkzeug 34 erst am Ende des Durchlaufes mit dem Werkstück 4 in Eingriff kommt.

Auch in der Stellung gemäß Fig. 3 kann die Höhenposition der Spindel 18 mit dem Stellteil 30 eingestellt werden. Um bei dieser Höhenverstellung eine Beschädigung des Werkzeuges 34 zu vermeiden, wird die Spindel 18 vor der Höhenverstellung zunächst mit dem Oberschlitten 23 in Pfeilrichtung 37 gegen einen (nicht dargestellten) Anschlag verschoben, um das Ausrücken des Werkzeuges 34 aus dem Anschlagbereich 38 sicherzustellen. Erst dann wird mittels des Stellteiles 30 der Unterschlitten 27 und damit die Spindel 18 in Höhenrichtung verstellt. Anschließend wird das Werkzeug 34 mittels des Oberschlittens 23 wieder gegen den Anschlag 32 entgegen Verschieberichtung 37 gefahren. Das Werkstück 4 kann nunmehr an den Werkzeugen 34 bzw. 3 vorbeigeführt werden.

## Patentansprüche

1. Maschine zum Bearbeiten von Werkstücken (4) aus Holz, Kunststoff und dgl., insbesondere von Fensterhölzern und ähnlichen Werkstücken, mit mindestens einem Ständer (1), der für das zu bearbeitende Werkstück (4) zwei winklig zueinander liegende Transportbahnen (14) aufweist, denen mindestens ein Längsprofilierwerkzeug (3) und mindestens ein Querprofilierwerkzeug (13), vorzugsweise ein Zapfenschneidwerkzeug, zugeordnet ist, die auf drehbar angetriebenen Spindeln (2, 18) gelagert sind, von denen die Spindel (18) für das höhenverstellbare Querprofilierwerkzeug (13) mittels einer Verschiebeeinrichtung (24) horizontal verstellbar ist, und mit Transporteinrichtungen (5; 6, 6a, 6b) für die Vorschubbewegungen der Werkstücke (4) längs der beiden Transportbahnen (14), dadurch gekennzeichnet, daß die Spindel (18) des Querprofilierwerkzeuges (13) mit der Verschiebeeinrichtung (24) in eine zum Längsprofilieren des Werkstückes (4) dienende Lage quer zur Vorschubrichtung (36) der Werkstücke (4) beim Längsprofilieren verstellbar ist.

2. Maschine nach Anspruch 1, dadurch gekennzeichnet, daß die Verschiebeeinrichtung (24) ein Kreuzschlitten ist, dessen beide Schlitten (23, 27) horizontal und vertikal verschiebbar sind.

3. Maschine nach Anspruch 2, dadurch gekennzeichnet, daß die Spindel (18) des Querprofilierwerkzeuges (13) auf dem horizontal verschiebbaren Schlitten (23) des Kreuzschlittens (24) gelagert ist.

4. Maschine nach Anspruch 2 oder 3, dadurch gekennzeichnet, daß auf dem horizontal verschiebbaren Schlitten (23) ein Drehantrieb (21, 22) für die Spindel (18) des Querprofilierwerkzeuges (13) gelagert ist.

5. Maschine nach einem der Ansprüche 1 bis 4, dadurch gekennzeichnet, daß im Verstellweg (19) der Spindel (18) ein Anschlag (32) liegt, der die Endlage der Spindel in der verstellten Lage bestimmt.

6. Maschine nach Anspruch 5, dadurch gekennzeichnet, daß der Anschlag (32) in Verstellrichtung der Spindel (18) verstellbar ist.

7. Maschine nach einem der Ansprüche 1 bis 6, dadurch gekennzeichnet, daß das auf der Spindel (18) sitzende Querprofilierwerkzeug (13) gegen ein Längsprofilierwerkzeug (34) austauschbar ist.

8. Maschine nach einem der Ansprüche 1 bis 7, dadurch gekennzeichnet, daß der Ständer (1) im Bereich der verstellten Spindel (18) mit einer Aussparung (33) versehen ist.

## Claims

1. Machine for processing work-pieces (4) made of wood, synthetic material and the like, in particular timber for windows and similar work-pieces, with at least one upright (1), which for the work-piece (4) to be machined comprises two conveying paths (14) lying at an angle with respect to each other, associated with which is at least one longitudinal profiling tool (3) and at least one transverse profiling tool (13), preferably a tenoncutting tool, which are mounted on spindles (2, 18) driven in a rotary manner, whereof the spindle (18) for the vertically adjustable transverse profiling tool (13) is adjustable horizontally by means of a displacement device (24) and with conveying devices (5; 6, 6a, 6b) for the feed movements of the work-pieces (4) along the two conveying paths (14), characterised in that the spindle (18) of the transverse profiling tool (13) with the displacement device (24) is adjustable into a position serving for the longitudinal profiling of the work-piece (4), transversely to the feed direction (36) of the work-pieces (4), during longitudinal profiling.

2. Machine according to Claim 1, characterised in that the displacement device (24) is a cross slide, whereof the two slides (23, 27) are able to slide horizontally and vertically.

3. Machine according to Claim 2, characterised in that the spindle (18) of the transverse profiling tool (13) is mounted on the horizontally displaceable slide (23) of the cross slide (24).

4. Machine according to Claim 2 or 3, characterised in that a rotary drive (21, 22) for the spindle (18) of the transverse profiling tool (13) is mounted on the horizontally displaceable slide (23).

5. Machine according to one of Claims 1 to 4, characterised in that located in the adjustment path (19) of the spindle (18) is a stop (32), which determines the end position of the spindle in the adjusted position.

6. Machine according to Claim 5, characterised in that the stop (32) is adjustable in the adjusting direction of the spindle (18).

7. Machine according to one of Claims 1 to 6, characterised in that the transverse profiling tool (13) seated on the spindle (18) can be exchanged for a longitudinal profiling tool (34).

8. Machine according to one of Claims 1 to 7, characterised in that the upright (1) is provided with a recess (33) in the region of the adjusted spindle (18).

## Revendications

1. Machine destinée au travail de pièces à usiner (4) en bois, matière plastique et similaires, en particulier de bois de fenêtre et de pièces à usiner et similaires, comportant au moins un montant (1), qui présente pour la pièce à usiner (4) à travailler deux voies de transport (14) formant un angle l'une par rapport à l'autre, auxquelles correspond au moins un outil de profilage longitudinal (3) et au moins un outil de profilage transversal (13), de préférence un outil de découpe de tenons, qui est longé sur des broches entraînées en rotation, parmi lesquelles la broche (18) destinée à l'outil (13) de profilage transversal mobile en hauteur et mobile horizontalement au moyen d'un dispositif de déplacement (24) et comportant des dispositifs de transport (5; 6, 6a, 6b) pour les déplacements d'avance des pièces à usiner (4) le long des deux voies de transport (14), caractérisé en ce que la broche (18) de l'outil (13) de profilage transversal est mobile transversalement à la direction d'avance (36) des pièces à usiner (4), lors du profilage longitudinal, avec le dispositif (24) de déplacement dans une position servant au profilage longitudinal de la pièce à usiner (4).

2. Machine selon la revendication 1, caractérisée en ce que le dispositif de déplacement (24) est un chariot à croix, dont les deux chariots (23, 27) sont mobiles horizontalement et verticalement.

3. Machine selon la revendication 2, caractérisée en ce que la broche (18) de l'outil (13) de profilage transversal est logé sur le chariot mobile horizontalement (23) du chariot à croix (24).

4. Machine selon la revendication 2 ou 3, caractérisée en ce qu'un entraînement en rotation (21, 22) destiné à la broche (18) de l'outil de profilage transversal (13) est logé sur le chariot (23) mobile horizontalement.

5. Machine selon l'une des revendications 1 à 4, caractérisée en ce qu'une butée (32), qui définit la position finale de la broche dans la position déplacée est située dans le chemin du déplacement (19) de la broche (18).

6. Machine selon la revendication 5, caractérisée en ce que la butée (32) est mobile dans la direction de déplacement de la broche (18).

7. Machine selon l'une des revendications 1 à 6, caractérisée en ce que l'outil de profilage transversal (13) situé sur la broche (18) peut être échangé contre un outil de profilage longitudinal (34).

8. Machine selon l'une des revendications 1 à 7, caractérisée en ce que le montant (1) comporte dans la zone de la broche déplacée (18) un évidement (33).
